# EUROPÄISCHE PATENTANMELDUNG

(11) **EP 0 201 018 A2**
(43) Veröffentlichungstag der Anmeldung: **12.11.1986**
(21) Anmeldenummer: 86105819.6
(22) Anmeldetag: 29.04.1986
(51) Int. Cl.: B67C 1/06

(54) **Vorrichtung zum Reinigen von Flaschen**

(30) Priorität: 29.04.1985 IT 3420
(71) Anmelder: SIMONAZZI A. & L. S.p.A., I-43016 Parma (IT)
(72) Erfinder: Curà, Mario, I-43016 Parma (IT); Bacchini, Attilio, I-43016 Parma (IT)
(74) Vertreter: Beszédes, Stephan G., Dr.

(57) **Zusammenfassung**

Die Vorrichtung zum Waschen von Flaschen weist einen Förderer (1) auf, in welchem die Flaschen (40) mit der Öffnung nach unten bewegt werden. Unter dem Förderer (1) sind Sprührohre (31-34) angeordnet, aus welchen Reinigungsflüssigkeitsstrahlen (42) aus Düsen (37) austreten. Zur Durchführung einer Hin- und Herschwenkbewegung der Sprührohre (31-34) ist jeder Flaschenreihe (40) ein Mitnehmer (2-5) zugeordnet, welcher während der Translationsbewegung des Förderers (1) an einer Nockenscheibe (7) bzw. einer Scheibe (12) angreift, die jeweils z.T. verzahnt sind und miteinander kämmen. Wenn die Nockenscheibe (7) in Förderrichtung verschwenkt wird, erfolgt eine Rückholung der Scheibe (12) entgegen Förderrichtung, wodurch die Sprührohre ebenfalls in Gegenförderrichtung verschwenkt werden. Wenn die Scheibe (12) über einen Mitnehmer (4) in Förderrichtung verschwenkt wird, erfolgt ein Verschwenken der Sprührohre in Förderrichtung und gleichzeitig eine Zurückstellung der Scheibe (7), welche dann mit einem nachfolgenden Mitnehmer (5) in Anlage gelangt und der Vorgang wiederholt wird.

## Beschreibung

Die Erfindung betrifft eine Vorrichtung zum Waschen von Flaschen, mit einem Förderer zum Fördern der Flaschen über Sprührohre und mit einem Antrieb zum Verschwenken der Sprührohre.

Es sind verschiedene Systeme zur synchronen Ausrichtung der Sprührohre mit den vorbeilaufenden Flaschen bekannt. Alle Systeme, die keine Rückholfedern verwenden, erfordern die zusätzliche Tätigkeit eines Paares von Sprührohren, die jeweils von einem Zahnpaar angetrieben werden, das zwei nebeneinander stehenden vorbeilaufenden Flaschen zugeordnet ist. Diese Systeme haben den Nachteil, daß ein Ausrichtmechanismus vorgesehen werden muß, welcher von dem Abstand abhängt, mit dem die Flaschen vorbeilaufen. Außerdem gibt es bei den bekannten Systemen keine Möglichkeit der Schmierung des Steuermechanismus der Sprührohre.

Der Erfindung liegt die Aufgabe zugrunde, einen einfachen, wartungsfreundlichen Sprühmechanismus zu schaffen.

Diese Aufgabe wird erfindungsgemäß gelöst durch eine zum Teil mit einer Verzahnung ausgebildete verdrehbare Nockenscheibe, durch eine mit der Nockenscheibe kämmende, verdrehbare Scheibe mit einem Mitnahmeansatz, durch ein zwischen der Scheibe und den Sprührohren angeordnetes Gestänge und durch Mitnahme an dem Förderer.

über die Nockenscheibe und die mit der Nockenscheibe kämmende, mit einem Mitnahmeansatz versehene Scheibe wird erreicht, daß die Sprührohre über einen einfachen Mechanismus zwangsgeführt synchron zu den vorbeilaufenden Flaschen hin-und hergeführt werden. Wenn ein Mitnehmer an dem Nocken der Nockenscheibe angreift, wird diese in Förderrichtung verdreht, wobei gleichzeitig die andere, ebenfalls mit einer Verzahnung versehene Scheibe entgegengesetzt verdreht wird. Wenn der Mitnehmer außer Eingriff mit der Nockenscheibe gelangt, steht er an dem Mitnahmeansatz der anderen Scheibe an und verdreht diese in Antriebsrichtung, wobei die Nockenscheibe entgegen Antriebsrichtung verdreht wird. Sobald der Mitnahmeansatz außer Eingriff mit dem Mitnehmer an dem Förderer gelangt, greift ein nachfolgender Mitnehmer an dem Nocken der Nockenscheibe an, und der Vorgang wiederholt sich, so daß über das mit der Scheibe verbundene Gestänge die Sprührohre hin- und herverschwenkt werden.

Gemäß einer bevorzugten Ausführungsform ist für jede Flaschenreihe an dem Förderer ein an der Nockenscheibe in Angriff gelangender und dieser in Förderrichtung verdrehender Mitnehmer angeordnet, wobei die Scheibe entgegen der Förderrichtung verdreht wird, bis der Mitnehmer an dem Mitnahmeansatz an der Scheibe angreift, um diese in Förderrichtung zu verschwenken, wobei die Nockenscheibe bis zur Anlage an einen nachfolgenden Mitnehmer an dem Förderer entgegen der Förderrichtung verschwenkt wird.

An der Scheibe und den Sprührohren sind vorzugsweise parallele Hebelarme angeordnet, die ihrerseits mit einem Ende an einer Verbindungsstange angelenkt sind, so daß bei Verschwenken der Scheibe die Sprührohre über die Hebelarme hin- und herverschwenkt werden.

Ausführungsbeispiele der Erfindung werden nachstehend anhand der Zeichnung näher erläutert. Es zeigen:
Fig. 1 eine schematische Darstellung einer Vorrichtung zum Verschwenken von Sprührohren in einer ersten Endstellung,
Fig. 2 die Vorrichtung nach Fig. 1 in der zweiten Endstellung,
Fig. 3 die Vorrichtung nach Fig. 1 und 2 in Verbindung mit einer Batterie von Sprührohren, und
Fig. 4 eine perspektivische Teilansicht einer Ausführungsform einer Vorrichtung zum Waschen von Flaschen.

Fig. 1 zeigt in schematischer Darstellung einen Förderer 1, an welchem Mitnehmer 2, 3, 4, 5 angeordnet sind. Unterhalb des Förderers 1 ist eine Mechanik 6 angeordnet, die aus einer Nockenscheibe 7 besteht, die an einem Lager 8 verschwenkbar angeordnet ist. Die Nockenscheibe 7 weist eine Verzahnung 9 und einen Nocken 10 auf. In der Verzahnung 9 der Nockenscheibe 7 kämmt die Verzahnung 11 einer Scheibe 12, die mit einem Mitnahmeansatz 13 ausgebildet ist. Die Scheibe 12 ist auf eine Welle 14 aufgekeilt. Die Wellen 8 und 14 sind in einem Lagerschild 15 drehbar gelagert. Der Förderer 1 bewegt sich in Richtung des Pfeiles 16.

Fig. 1 zeigt die Mechanik 6 in einer Endstellung, bei welcher die Nockenscheibe 7 in ihre Endstellung in Richtung des Pfeiles 17 und die Scheibe 12 in ihre Endstellung in Richtung des Pfeiles 18 verdreht sind. In dieser Stellung der Scheiben 7 und 12 gelangt ein Mitnehmer 4 des Förderers 1 in Anlage mit dem Nocken 10 und bei Fortschreiten des Förderers wird über den Mitnehmer 4 die Nockenscheibe 7 in Uhrzeigerrichtung verdreht. Gleichzeitig damit wird die Scheibe 12 entgegen Uhrezeigerrichtung verdreht, da der Mitnehmer 3 in der in Fig. 1 gezeigten Endstellung der Scheibe 12 außer Anlage mit dem Mitnahmeansatz 13 gelangt.

Fig. 2 zeigt die andere Endstellung der Mechanik 6 , bei welcher die Nockenscheibe 7 über den Mitnehmer 4 in die Endstellung in Uhrzeigerrichtung verschwenkt wurde, in welcher der Mitnehmer außer Anlage:miü dem Nocken 10 gelangt. Sobald dies erfolgt ist, greift der Mitnehmer 4 an dem Mitnahmeansatz 13 der Scheibe 12 an, um diese in Uhrzeigerrichtung zu verdrehen. Da die Verzahnung 9 der Scheibe 7 in der Verzahnung 11 der Scheibe 12 kämmt, wird die Nockenscheibe 7 bei Verdrehen der Scheibe 12 entgegen Uhrzeigerrichtung verschwenkt, um eine Stellung einzunehmen, in welcher der Mitnehmer 5 des Förderers 1 an dem Nocken 10 eingreifen kann, um den in Fig. 1 geschilderten Vorgang zu wiederholen.

Aus Fig. 3 ist zu ersehen, daß auf der Welle 14 ein Hebelarm 20 befestigt ist, der zusammen mit der Scheibe 12 verschwenkt wird. An dem Hebelarm 20 ist über ein Gelenk 21 eine Stange 22 angelenkt, die wiederum über Gelenke 23, 24, 25 und 26 mit Hebelarmen 27, 28, 29 und 30 gelenkig verbunden ist. Die Hebelarme 27 bis 30 sind mit Sprührohren 31, 32, 33 und 34 verbunden. Durch Verschwenken der Scheibe 12 und damit des Hebelarms 20 erfolgt eine Hin-und Herbewegung der Stange 22 in Richtung der Pfeile 35 und 36, wodurch über die Hebelarme 27 und 30 die Sprührohre 31 bis 34 verschwenkt werden, so daß ihre aus Düsen 37 austretenden Strahlen in die auf dem Förderer mit der Öffnung nach unten angeordnetenFlaschen eintreten können.

Fig. 4 zeigt eine Vorrichtung zum Reinigen von Flaschen in perspektivischer Darstellung. In dem Förderer 1, der beispielsweise aus einer Kette besteht, sind Flaschen 40 mit der öffnung 41 nach unten angeordnet. Jeder Flaschenreihe ist an dem Förderer 1 ein Mitnehmer 2 bis 5 zugeordnet, welcher die anhand der Fig. 1 bis 3 geschilderten Vorgänge erwirkt. über die Bewegung der Stange 22 werden die Hebelarme 27 bis 30 verschwenkt, so daß die Strahlen 42, die aus den Düsen 37 der Sprührohre 31 bis 34 austreten, durch die Öffnungen 41 in die Flaschen 40 eintreten können.

Durch die erfindungsgemäße Anordnung der mit Verzahnungen versehenen Nockenscheibe 7 und der Scheibe 12 erfolgt eine einfache Steuerung der Hin- und Herschwenkbewegung der Sprührohre 31 bis 34, ohne daß dazu Rückholfedern erforderlich sind. Die Mechanik ist kompakt ausgeführt und kann leicht geschmiert und gewartet werden.

## Patentansprüche

1. Vorrichtung zum Reinigen von Flaschen (40) mit einem Förderer (1) zum Fördern der Flaschen (40) über Sprührohre (31 - 34), gekennzeichnet durch Mitnehmer (2 - 5) an dem Förderer (1), durch eine z.T. mit einer Verzahnung (9) ausgebildete verdrehbare Nockenscheibe (7), durch eine mit der Nockenscheibe (7) kämmende verdrehbare Scheibe (12) mit einem Mitnahmeansatz (13), und durch ein zwischen der Scheibe (12) und den Sprührohren (31 - 34) angeordnetes Gestänge (20 - 30).

2. Vorrichtung nach Anspruch 1, dadurch gekenn- zeichnet , daß für jede Flaschenreihe (40) an dem Förderer (1) ein an der Nockenscheibe (7) in Angriff gelangender und diese in Förderrichtung drehender Mitnehmer (2 - 5) angeordnet ist, wobei die Scheibe (12) entgegen Förderrichtung verdreht wird, bis der Mitnehmer (4) an dem Mitnahmeansatz (13) an der Scheibe (12) angreift, um diese in Förderrichtung zu schwenken, wobei die Nockenscheibe (7) bis zur Anlage an einen nachfolgenden Mitnehmer (5) an dem Förderer (1) entgegen Förderrichtung verschwenkt wird.

3. Vorrichtung nach Anspruch 1 oder 2, dadurch ge- kennzeichnet , daß an der Scheibe (12) und den Sprührohren (31 - 34) parallele Hebelarme (20; 27 - 30) angeordnet sind, und daß die Hebelarme (20; 27 - 30) an einer Stange (22) angelenkt sind.
